# FASCICULE DE BREVET EUROPEEN

(11) **EP 3 141 452 B1**
(45) Date de publication et mention de la délivrance du brevet: **18.12.2019**
(21) Numéro de dépôt: 16187965.5
(22) Date de dépôt: 09.09.2016
(51) Int. Cl.: B61L 25/02, B61L 3/22, B61L 27/04

(54) **SYSTÈME DE LOCALISATION DES TRAINS LE LONG DES VOIES D'UN RÉSEAU FERROVIAIRE**
SYSTEM ZUR LOKALISIERUNG VON ZÜGEN ENTLANG DER GLEISE EINES SCHIENENNETZES
SYSTEM OF TRAIN LOCATION ALONG THE RAILWAY OF A RAIL NETWORK

(30) Priorité: 09.09.2015 FR 1558380
(43) Date de publication de la demande: 15.03.2017
(73) Titulaire: CLEARSY, 13857 Aix-en-Provence (FR)
(72) Inventeur: SABATIER, Denis, 13090 Aix-en-Provence (FR); BURDY, Lilian, 13100 Aix-en-Provence (FR)
(74) Mandataire: Lavoix

(56) Documents cités:
- EP-A1- 2 752 353
- WO-A1-2012/168424
- FR-A1- 2 187 591
- FR-A1- 2 417 424
- FR-A1- 2 562 018
- FR-A1- 2 565 190
- FR-A1- 2 641 512
- BÄHKER F ET AL: "LZB 80, das Fahrzeuggerät der Linienzugbeeinflussung für die Deutsche Bundesbahn", ETR EISENBAHNTECHNISCHE RUNDSCHAU, HESTRA-VERLAG. DARMSTADT, DE, vol. 35, no. 11, 1 novembre 1986 (1986-11-01), pages 725-728, XP001539830, ISSN: 0013-2845
- JEAN-PAUL PERRIN: "PILOTAGE AUTOMATIQUE SUR, LE RÉSEAU MÉTROPOLITAIN DE PARIS", AUTOMATISME,, vol. XV, no. 5, 1 mai 1970 (1970-05-01), pages 210-217, XP001390249,

## Description

L'invention a pour domaine celui des systèmes de localisation des trains le long des voies d'un réseau ferroviaire, et plus particulièrement les systèmes de localisation faisant partie d'une architecture de contrôle automatique des trains, aussi dénommée architecture ATC, selon l'acronyme anglais « Automatic Train Control »

Dans une architecture ATC, il est nécessaire de déterminer avec précision et en sécurité la position instantanée d'un train.

Pour cela, il est connu de disposer des balises magnétiques le long de la voie, en des positions connues. Chaque balise est propre à émettre un télégramme comportant notamment un identifiant de la balise. Chaque train circulant sur le réseau est équipé d'une antenne de réception propre à capter les télégrammes émis par une balise lorsque l'antenne se trouve à proximité immédiate de la balise. Un calculateur de bord, connecté à l'antenne de réception, détermine alors la position instantanée du train à partir de l'identifiant de la balise venant d'être détectée et d'une cartographie du réseau associant identifiant de balise et position sur le réseau. Il est ainsi possible de déterminer avec précision la position du train au moment où il se trouve à l'aplomb d'une balise.

Pour déterminer la position instantanée du train entre deux balises successives, le train est équipé de différents capteurs permettant au calculateur de bord de déterminer une distance parcourue depuis la dernière balise croisée par le train.

Le calcul de cette distance parcourue s'avère être particulièrement complexe.

Pour un train dont les roues sont équipées de pneus, qui sont susceptibles de se déformer notamment lors d'une accélération latérale du train, la distance parcourue n'est pas la simple déroulée de la circonférence du pneu multiplié par le nombre de tours de roue comptabilisé depuis la dernière balise croisée.

Pour un train circulant sur des rails, les glissements entre la roue et le rail, notamment lors d'accélération longitudinale du train, font là encore que la distance parcourue n'est pas la simple déroulée de la circonférence de la roue par le nombre de tours de roue comptabilisé depuis la dernière balise croisée.

Il est ainsi nécessaire d'équiper le train de multiple capteurs (roues phoniques, accéléromètres, compteurs de vitesse, etc.) afin que le calculateur de bord puisse déterminer, à partir des mesures réalisées par ces capteurs et de modèles décrivant la dynamique du train, la distance parcourue depuis la dernière balise croisée.

A cette détermination complexe, s'ajoute le fait que la détermination de la position instantanée du train étant une donnée fondamentale pour la sécurité du train, elle doit être déterminée conformément au niveau d'intégrité de sécurité (SIL) 4, connue de l'homme du métier. Pour atteindre un tel niveau de sécurité, une technique possible consiste à redonder les algorithmes de détermination de la position instantanée du train.

Tout ceci fait que le calculateur de bord d'un train doit présenter des capacités de calcul importantes pour pouvoir déterminer la position instantanée du train en sécurité.

Dans certaines architectures ATC, notamment dans les architectures CBTC (selon l'acronyme anglais « Car Board Train Control »), on profite de cette capacité de calcul à bord des trains pour demander au calculateur de bord d'effectuer d'autres tâches, comme par exemple le calcul de courbe de vitesse du train.

Plus précisément, le calculateur à bord du train est en communication avec un calculateur au sol, par exemple au moyen d'une infrastructure GSM. Le calculateur de bord communique périodiquement la position instantanée qu'il a déterminée, au calculateur au sol. A partir de cette information et d'autres informations liées aux autres trains circulant sur le réseau, le calculateur au sol définie une autorisation de mouvement pour le train, qui comporte un point d'extrémité que le train ne doit pas franchir et pour toutes les sections de la voie, depuis la position actuelle du train jusqu'à ce point d'extrémité, des vitesses maximales autorisées. Cette autorisation de mouvement est transmise au calculateur de bord, qui à partir d'une cartographie détaillée de la ligne (mentionnant la pente, la courbure etc. de chaque section de la voie) et d'autres informations relatives notamment au train (masse, nombre de voitures, etc.), calcule un profil de vitesse pour le train.

Dans une variante de réalisation, c'est le calculateur au sol qui, une fois calculée l'autorisation de mouvement, détermine un profil de vitesse pour le train, puis le transmet au calculateur de bord.

A côté de la complexité de la détermination de la position instantanée d'un train et ses conséquences, un autre problème réside dans l'implantation des balises magnétiques le long de la voie. Pour ce faire une étude préalable permet d'établir un plan d'implantation des balises. Cependant, il n'est pas certains que le technicien devant réaliser l'implantation des balises conformément à ce plan positionne correctement les balises. Il est donc nécessaire, après l'implantation des balises, de qualifier la voie afin de relever la position exacte de chacune des balises installées. Ces étapes de déploiement sont longues et coûteuses.

Il est à noter que toute modification de la position d'une balise et plus généralement toute modification de la voie ferrée conduit à la mise à jour de la cartographie décrivant la ligne. Dans le cas où chaque calculateur de bord des trains autorisés à circuler sur la voie stocke une version de cette cartographie, il est alors nécessaire de mettre en œuvre une procédure permettant de s'assurer que les calculateurs de bord de tous les trains circulent avec la version mise à jour de la cartographie.

On connait par ailleurs un système de pilote automatique pour des métros comportant une pluralité de tapis disposée les uns à la suite des autres entre les fils de rails. Chaque tapis intègre une pluralité d'antennes émettrices. Une antenne est configurée de manière à former une succession de boucles d'inductions dans la direction de la voie, chaque boucle présentant une dimension longitudinale qui correspond à une consigne de vitesse pour le train circulant au-dessus de cette boucle.

Le basculement d'un interrupteur commandé pour appliquer un courant d'alimentation continu à l'une ou l'autre des antennes émettrices du tapis permet de sélectionner le profil de consigne de vitesse avec lequel on souhaite piloter le train.

Un train est équipé d'une antenne de réception et d'un circuit de régulation permettant de détecter le défilement des boucles d'induction de l'antenne émettrice alimentée et de réguler la vitesse du train pour que ce défilement s'effectue à une cadence régulière.

On connait également, par le document FR 2 562 018 A1, un système de localisation géographique d'un train comportant une ligne bifilaire circulant entre les files de rails de la voie. La ligne est torsadée de manière à présenter des boucles de dimensions régulières. Le système comporte en outre une pluralité de balises disposées le long de la voie. Chaque balise est propre à émettre un code identifiant la balise émettrice. Un train circulant sur la voie embarque un équipement propre à comptabiliser le nombre de boucles depuis la réception du code identifiant la dernière balise croisée. La ligne bifilaire est alimentée par un signal comportant un code correspondant à l'état de signalisation le long de la voie, ce code permettant une modulation de la porteuse du signal.

L'invention a donc pour but de palier les problèmes affectant les systèmes de localisation mises en œuvre dans les architectures ATC.

Pour cela, l'invention a pour objet un système de localisation des trains le long des voies d'un réseau ferroviaire pour une architecture de contrôle automatique des trains, comportant :
- au sol, une pluralité de tapis disposés les uns à la suite des autres le long de la voie, chaque tapis comportant un circuit de contrôle et une antenne émettrice connectée au circuit de contrôle, l'antenne émettrice étant conformée pour définir, sur la totalité du tapis, une pluralité de boucles d'induction selon la direction de la voie, le circuit de contrôle étant propre à appliquer en entrée de l'antenne émettrice un signal d'alimentation en courant intégrant un identifiant dudit tapis ; et,
- à bord de chaque train autorisé à circuler sur la voie, une antenne de réception propre à générer un signal de réception corrélé au signal d'alimentation de l'antenne émettrice, et un calculateur de bord connecté à l'antenne de réception, propre à analyser le signal de réception de manière à en extraire l'identifiant du tapis à l'aplomb duquel ladite antenne de réception se situe et à comptabiliser un nombre de boucles d'induction détectées depuis le dernier changement d'identifiant, ledit identifiant et ledit nombre de boucles d'induction détectées permettant de déterminer la position instantanée du train.

Suivant des modes particuliers de réalisation, le système comporte une ou plusieurs des caractéristiques suivantes, prises isolément ou suivant toutes les combinaisons techniquement possibles :
- le système comporte plusieurs circuits de contrôle correspondant à autant de tapis disposés successivement sont regroupés et connectés en série les uns aux autres et avec un calculateur de contrôle situé en bordure de la voie de manière à former un réseau de communication ;
- le calculateur de contrôle d'un groupe de tapis est propre à modifier l'identifiant (Id) mémorisé par le circuit de commande d'un tapis dudit groupe ;
- les dimensions longitudinales des boucles d'induction d'une antenne émettrice sont constantes sur la totalité de la longueur d'un tapis et, de préférence, constantes d'un tapis à l'autre de manière à ce que les tapis soient des tapis standards ;
- un circuit de contrôle d'un tapis est relié à une ligne d'alimentation en puissance électrique circulant le long du tapis, les lignes d'alimentation d'une pluralité de tapis successifs étant connectées entre elles et à une source de puissance électrique ;
- un tapis comporte une unique antenne émettrice ;
- le circuit de contrôle est propre à appliquer à l'antenne émettrice un courant comportant une porteuse et une modulation, la modulation correspondant à l'identifiant du tapis ; et
- le calculateur de bord d'un train stocke une cartographie du réseau associant une position à chaque boucle d'induction de chaque tapis.

L'invention et ses avantages seront mieux compris à la lecture de la description détaillée qui va suivre d'un mode de réalisation particulier donnée uniquement à titre d'exemple non limitatif, cette description étant faite en se référant aux dessins annexés sur lesquels :
- la figure 1 est une représentation schématique de l'architecture de contrôle automatique de la circulation d'un train le long d'une voie comportant le système de localisation des trains selon l'invention ;
- la figure 2 est une représentation schématique, en vue de dessus, de la voie de la figure 1 équipée du système de localisation des trains selon l'invention ;
- la figure 3 est une représentation schématique en vue de dessus d'un tapis appartenant au système de localisation des trains selon l'invention ; et,
- la figure 4 est une représentation schématique d'un circuit de contrôle equipant le tapis de la figure 3.

Sur la figure 1, un train 1 circule le long d'une voie ferrée 2 d'un réseau ferroviaire.

La voie 2 est constituée de deux fils de rails 3 et 4 maintenues par une pluralité de traverses 5, comme cela est représenté sur la figure 2. La voie 2 s'étend selon une direction D.

L'architecture de contrôle automatique des trains 10 comporte un système de localisation des trains 12 le long de la voie comportant une composante au sol 20 et une composante embarquée 70.

Par ailleurs l'architecture 10 comporte une infrastructure de radiocommunication 14 pour la communication bord/sol et un ensemble de calculateurs 16 au sol, propres à contrôler le déplacement du train.

L'architecture de contrôle automatique des trains 10 met par exemple en œuvre un système ATO, pour « Automatic Train Operation », couplé à un système ATC/ATP, pour « Automatic Train Control / Automatic Train Protection ».

La composante au sol 20 du système de localisation des trains 12 comporte une pluralité de tapis 22, disposés entre les fils de voies 3 et 4, par exemple fixés aux traverses 5 de la voie 2.

Comme représenté sur la figure 3, un tapis 22 présente une forme parallélépipédique, dont la longueur L est bien supérieure à la largeur l et à l'épaisseur e du tapis 22.

Par exemple la longueur d'un tapis 22 est de l'ordre de la centaine de mètres, tandis que la largeur et l'épaisseur d'un tapis 22 sont de l'ordre de la dizaine de centimètres.

Un tapis 22 comporte une extrémité amont 33 et une extrémité aval 34 selon la direction D de la voie.

Un tapis 22 comporte, pris en sandwich entre deux couches en un matériau caoutchouteux de protection, une antenne d'émission 25, un circuit de contrôle 26, une ligne d'alimentation 28 et un câble réseau 29.

L'antenne 25 est conformée pour former, entre ses bornes d'extrémité, 34 et 36, une pluralité de boucles d'induction 37 disposées les unes à la suite des autres selon la direction D de la voie, depuis l'extrémité amont 33 jusqu'à l'extrémité aval 34 du tapis 22.

Les boucles d'induction 37 sont identiques entre elles. Elles présentent en particulier une longueur L0 identique.

Comme représenté sur la figure 4, le circuit de contrôle 26 comporte une carte réseau 41, un module 42 d'alimentation du circuit 26 en puissance électrique, une mémoire 43, comportant notamment un identifiant Id du circuit 26 et par conséquent du tapis 22 correspondant, et un module 44 de génération d'un signal destiné à être appliqué à l'antenne 25.

Le module 41 comporte un port d'entrée 45 et un port de sortie 46. Le port d'entrée 45 est connecté à une portion d'entrée du câble réseau 29. L'extrémité distale de cette portion d'entrée de câble réseau 29 étant reliée à un connecteur réseau mâle 55 situé sur l'extrémité amont 33 du tapis 22.

Le port de sortie 46 du module 41 est connecté à une portion de sortie du câble réseau 29. L'extrémité distale de cette portion de sortie du câble réseau 29 est connectée à un connecteur femelle 56 prévu sur l'extrémité aval 34 du tapis 22.

Le module 42 d'alimentation en puissance électrique est connecté par une première borne 49 à la ligne 28 et par une seconde borne à une masse. La ligne 28 comporte un connecteur mâle 58 du côté de l'extrémité amont 33 du tapis 22 et un connecteur femelle 59 sur l'extrémité aval 34 du tapis 22.

Le module 44 de génération d'un signal comporte deux bornes de sortie, 47 et 48, qui sont respectivement connectées aux bornes 35 et 36 de l'antenne 25.

Le module 44, alimenté par le module 42, est propre à générer un signal en courant comportant une porteuse et une modulation de cette porteuse. La modulation, qui peut être en fréquence, en amplitude ou en phase, dépend de l'identifiant Id du tapis correspondant.

Dans le présent mode de réalisation, la porteuse, de fréquence F0, par exemple égale à environ 200 kHz, est modulée en fréquence en fonction de l'identifiant Id mémorisé dans la mémoire 43. Ainsi, le signal émis par l'antenne 25 intègre l'identifiant Id du tapis 22.

D'autres mode de réalisation son envisageable de manière à ce que signal émis par l'antenne 25 soit spécifique du tapis 22 considéré. Par exemple, en variante, le signal généré par le module 44 est un signal modulé en amplitude.

Les tapis 22 sont avantageusement identiques les uns aux autres de manière à en standardiser la production, à simplifier l'approvisionnement sur le site et l'implantation.

Comme représenté sur la figure 2, les tapis 22 sont disposés les uns à la suite des autres, de sorte que l'extrémité aval 34 d'un tapis soit en contact de l'extrémité amont 33 du tapis suivant.

Deux tapis consécutifs sont connectés l'un à l'autre de manière à associer les connecteurs mâle et femelle 55 et 56 des câbles réseau 29 des deux tapis et les connecteurs mâle et femelle 58 et 59 des lignes d'alimentation 28 des deux tapis.

N tapis 22 successifs sont associés entre eux de manière à former un groupe de tapis. Le nombre de tapis par groupe peut varier en fonction de la section de la voie concernée : section rectiligne longue (entre deux stations), section rectiligne courte (le long d'un quai en station), aiguille, etc.

Le câble réseau 29 de chacun des tapis situés à l'extrémité d'un groupe de tapis sont connectés non pas au câble réseau du tapis voisin, mais à un calculateur de contrôle 60 situé en bord de voie et dédié au contrôle des N tapis 22 constitutifs du groupe. Ainsi, les différents circuits de contrôle 26 des tapis d'un groupe forment, avec le calculateur 60, un réseau 61.

De préférence la topologie du réseau 61 est en anneau de manière à offrir une plus grande fiabilité dans la détection d'une discontinuité dans le système.

Ainsi, dans le réseau 61, les différents circuits de contrôle 26 sont placés en série les uns des autres, dans une configuration dite « DAISY CHAIN ». Dans cette configuration, un message de données émis par le calculateur 60 sur le réseau 61 est reçu sur le port d'entrée d'un premier circuit 26. Si le message est adressé à ce premier circuit 26, celui-ci le traite. En revanche, si ce message n'est pas adressé au premier circuit 26, celui-ci le réémet sur son port de sortie à destination du second circuit 26. Le massage est ainsi propagé, de proche en proche, jusqu'à arriver à son destinataire. Cette configuration permet de se dispenser d'amplificateur de signaux le long du réseau 61, qui peut par conséquent être de grande dimension.

Le calculateur 60 est propre à communiquer avec un circuit 26 de manière à acquérir un état de fonctionnement de ce circuit 26 et éventuellement, par exemple en cas de reconfiguration du système 12, d'attribuer au circuit 26 un nouvel identifiant Id à stocker dans sa mémoire 43.

Les lignes d'alimentation 28 des tapis sont connectées en série et, par exemple à l'extrémité d'un groupe de tapis, à une source d'alimentation 62, propre à maintenir les lignes 28 à un potentiel de référence.

Il est à noter que l'implantation de la composante sol 20 du système 12 est particulièrement simple, puisqu'il s'agit de fixer les tapis sur la voie 2 et de les connecter successivement. Les câbles réseau et éventuellement d'alimentation ne doivent être passés sous un fil de rail que tous les N tapis. Le déploiement du présent système de localisation peut aussi bien être envisagé sur de nouvelles voies, que sur des voies existantes.

Côté composante embarquée 70 du système de localisation des trains 12, le train 1 est muni d'une antenne réceptrice 75 connectée à un calculateur de bord 76.

Le calculateur de bord 76 est connecté à un module de radiocommunication 77 propre à communiquer vers des points d'accès 80 de l'infrastructure de radiocommunication 14.

L'antenne réceptrice 75 est placé sous la caisse du train 1, par exemple à l'avant de la première voiture constituant le train 1. Dans un mode de réalisation simple, l'antenne réceptrice comporte une boucle conductrice.

Lorsque l'antenne émettrice 25 est alimentée, chacune des boucles 37 crée un champ magnétique dirigé sensiblement verticalement. Dans un mode de réalisation de l'antenne émettrice 25, le fil conducteur de l'antenne est configuré pour que si à l'instant courant le champ magnétique généré par une boucle est dirigé vers le haut, le champ magnétique généré par les deux boucles voisines sera dirigé vers le bas.

Le flux du champ magnétique généré par l'antenne émettrice 25 à travers l'antenne réceptrice 75 induit un courant entre les bornes de l'antenne réceptrice 75.

Les dimensions de l'antenne réceptrice 75 étant similaires à celles d'une boucle 37, le courant aux bornes de l'antenne réceptrice 75 est maximum lorsque l'antenne réceptrice 75 se situe exactement au-dessus d'une boucle de l'antenne émettrice 25.

Le flux s'inversant d'une boucle à l'autre de l'antenne émettrice 25, le courant aux bornes de l'antenne réceptrice 75 change de signe lorsque l'antenne réceptrice 75 se déplace d'une boucle à l'autre de l'antenne émettrice 25.

Il est à noter que la portée du champ magnétique généré étant réduite, la distance entre les antennes 25 et 75 ne doit pas dépasser environ 20 cm. Ceci présente l'avantage que le système de localisation des trains 12 est très peu sensible aux interférences. Il en crée également très peu.

Le signal généré en sortie de l'antenne réceptrice 75 correspond ainsi au signal appliqué à l'antenne émettrice 25.

Le calculateur 76 est propre à extraire du signal en sortie de l'antenne réceptrice 75, l'identifiant Id du tapis 22 à l'aplomb duquel se situe l'antenne réceptrice 75.

Le calculateur 76 est propre à compter le nombre de boucles d'induction de l'antenne émettrice 25 au-dessus desquelles l'antenne réceptrice 75 est passée, depuis le dernier changement d'identifiant de tapis, c'est-à-dire depuis le passage de l'antenne réceptrice 75 au-dessus d'un nouveau tapis. Ce comptage s'effectue en déterminant le nombre d'inversion du signe du courant généré en sortie de l'antenne réceptrice 75.

A partir de l'identifiant Id de tapis 22 et du nombre de boucles d'induction 37 croisées depuis l'extrémité amont 33 de ce tapis 22, le calculateur 76 est propre à déterminer la position de l'antenne réceptrice 75 le long de la voie, et par conséquent celle du train 1. Pour ce faire, le calculateur 76 comporte une cartographie du réseau associant à chaque boucle 37 de chaque tapis 22 du système 12 une position précise le long de la voie 2.

La précision du positionnement du train 1 dépend de la longueur L0 de chaque boucle d'induction de l'antenne émettrice 25 mais également de la forme de l'antenne réceptrice 75. Des précisions de positionnement de l'ordre de quelques centimètres peuvent être atteintes en adaptant la forme des antennes 25, 75.

Une fois que le calculateur 76 a déterminé la position instantanée du train, il la transmet au calculateur au sol 16 via le module de radiocommunication 77 et l'infrastructure 14.

Au sol, à partir de cette information de position instantanée du train 1, le calculateur 16 est propre à déterminer une route pour le train 1, une autorisation de mouvement pour le train 1 le long de cette route, mais aussi un profil de vitesse pour le train 1 compte tenu de cette autorisation de mouvement.

Pour ce faire, le calculateur 16 utilise différentes informations notamment liées à la topologie de la voie : subdivision de la voie en section, état d'occupation de chaque section, mission du train, vitesse maximale autorisée, gradients de la voie, rayon de courbure de la voie, etc.

Une fois un profil de vitesse calculé pour le train 1, celui-ci est transmis au calculateur de bord 76 du train 1 via l'infrastructure de communication 14 et le module de radiocommunication 77. Le calculateur 76 est alors propre à réguler la vitesse du train 1 en fonction de sa position instantanée et conformément au profil de vitesse qui lui a été transmis.

Ainsi grâce à la composante au sol 20 du système de localisation des trains 12, le train 1 peut déterminer facilement sa position instantanée. Il peut donc déterminer une consigne de vitesse à chaque instant, indiquée par un profil de vitesse qui lui a été transmis par le calculateur 16, ce dernier pouvant déterminer un profil de vitesse pour le train 1 compte tenu du rapport de position émis par le train 1.

Dans le mode de réalisation venant d'être décrit, les calculs permettant d'obtenir un profil de vitesse sont réalisés non plus à bord du train, mais par un calculateur au sol. Ceci est rendu possible puisque le profil de vitesse peut être simplement exprimé dans le référentiel des tapis de localisation utilisés par le train pour connaître précisément et à chaque instant sa position, les tapis constituant une sorte de graduation de la voie.

Ainsi le calculateur de bord 76 d'un train présente des capacités de calcul réduites par rapport aux calculateurs de bord de l'état de la technique, les capacités de calcul étant déportés vers le sol.

## Revendications

1. Système de localisation des trains (12) le long des voies (2) d'un réseau ferroviaire pour une architecture de contrôle automatique des trains, comportant :
- au sol, une pluralité de tapis (22) disposés les uns à la suite des autres le long de la voie, chaque tapis comportant un circuit de contrôle (26) et une antenne émettrice (25) connectée au circuit de contrôle, l'antenne émettrice étant conformée pour définir, sur la totalité du tapis, une pluralité de boucles d'induction (37) selon la direction (D) de la voie, le circuit de contrôle étant propre à appliquer en entrée de l'antenne émettrice un signal d'alimentation en courant intégrant un identifiant (Id) dudit tapis ; et,
- à bord de chaque train (1) autorisé à circuler sur la voie, une antenne de réception (75) propre à générer un signal de réception corrélé au signal d'alimentation de l'antenne émettrice, et un calculateur de bord (76) connecté à l'antenne de réception, propre à analyser le signal de réception de manière à en extraire l'identifiant du tapis à l'aplomb duquel ladite antenne de réception se situe et à comptabiliser un nombre de boucles d'induction détectées depuis le dernier changement d'identifiant, ledit identifiant et ledit nombre de boucles d'induction détectées permettant de déterminer la position instantanée du train.

2. Système selon la revendication 1, dans lequel plusieurs circuits de contrôle (26) correspondant à autant de tapis (22) disposés successivement sont regroupés et connectés en série les uns aux autres et avec un calculateur de contrôle (60) situé en bordure de la voie (2) de manière à former un réseau de communication (61).

3. Système selon la revendication 2, dans lequel le calculateur de contrôle (60) d'un groupe de tapis est propre à modifier l'identifiant (Id) mémorisé par le circuit de commande (26) d'un tapis (22) dudit groupe.

4. Système selon l'une quelconque des revendications précédentes, dans lequel les dimensions longitudinales (L0) des boucles d'induction (37) d'une antenne émettrice (25) sont constantes sur la totalité de la longueur (L) d'un tapis (22) et, de préférence, constantes d'un tapis à l'autre de manière à ce que les tapis soient des tapis standards.

5. Système selon l'une quelconque des revendications précédentes, dans lequel un circuit de contrôle (26) d'un tapis (22) est relié à une ligne d'alimentation (28) en puissance électrique circulant le long du tapis, les lignes d'alimentation d'une pluralité de tapis successifs étant connectées entre elles et à une source de puissance électrique (62).

6. Système selon l'une quelconque des revendications précédentes, dans lequel un tapis (22) comporte une unique antenne émettrice (25).

7. Système selon l'une quelconque des revendications précédentes, dans lequel le circuit de contrôle (26) est propre à appliquer à l'antenne émettrice (25) un courant comportant une porteuse et une modulation, la modulation correspondant à l'identifiant (Id) du tapis (22).

8. Système selon l'une quelconque des revendications précédentes, dans lequel le calculateur de bord (76) d'un train (1) stocke une cartographie du réseau associant une position à chaque boucle d'induction (37) de chaque tapis (22).

## Patentansprüche

1. System zum Lokalisieren von Zügen (12) entlang der Schienen (2) eines Schienennetzes für eine Architektur zur automatischen Steuerung der Züge, umfassend:
- am Boden eine Mehrzahl von Matten (22), die eine nach der anderen entlang der Schienen angeordnet sind, wobei jede Matte einen Steuerschaltkreis (26) und eine Sendeantenne (25), die mit dem Steuerschaltkreis verbunden ist, aufweist und die Sendeantenne ausgebildet ist, über die Gesamtheit der Matten eine Mehrzahl von Induktionsschleifen (37) gemäß der Richtung (D) der Schienen definiert, wobei der Steuerschaltkreis geeignet ist, dem Eingang der Sendeantenne ein Stromversorgungssignal aufzugeben, das ein Kennzeichen (Id) der Matte einschließt; und
- an Bord jedes Zuges (1), der autorisiert ist, auf der Schiene zu fahren, eine Empfangsantenne (75), die geeignet ist, ein mit dem Versorgungssignal der Sendeantenne korreliertes Empfangssignal zu erzeugen, und einen Bordrechner (76), der mit der Empfangsantenne verbunden ist und geeignet ist, das Empfangssignal derart zu analysieren, dass das Kennzeichen der Matte, an der die Empfangsantenne liegt, daraus extrahiert wird, und eine Anzahl von seit der letzten Änderung des Kennzeichens detektierten Induktionsschleifen aufzurechnen, wobei das Kennzeichen und die Anzahl von detektierten Induktionsschleifen die Feststellung der aktuellen Position des Zuges ermöglicht.

2. System nach Anspruch 1, bei dem mehrere Steuerschaltkreise (26) entsprechend der Anzahl von aufeinanderfolgend angeordneten Matten (22) zusammengefasst sind und in Reihe miteinander und mit einem Steuerungsrechner (60) verbunden sind, der am Rand der Schiene (2) liegt, um ein Kommunikationsnetz (61) zu bilden.

3. System nach Anspruch 2, bei dem der Steuerungsrechner (60) einer Gruppe von Matten geeignet ist, das Kennzeichen (Id), das von dem Steuerschaltkreis (26) einer Matte (22) der Gruppe gespeichert ist, zu modifizieren.

4. System nach einem beliebigen der vorhergehenden Ansprüche, bei dem die Längsabmessungen (L0) der Induktionsschleifen (37) einer Sendeantenne (25) über die Gesamtlänge (L) einer Matte (22) konstant sind und vorzugsweise von einer Matte zur anderen konstant sind, derart dass die Matten Standardmatten sind.

5. System nach einem beliebigen der vorhergehenden Ansprüche, bei dem ein Steuerschaltkreis (26) einer Matte (22) an eine Versorgungsleitung (28) für entlang der Matte zirkulierende elektrische Energie angeschlossen ist, wobei die Versorgungsleitungen einer Mehrzahl von aufeinanderfolgenden Matten untereinander und mit einer elektrischen Energiequelle (62) verbunden sind.

6. System nach einem beliebigen der vorhergehenden Ansprüche, bei dem eine Matte (22) eine einzige Sendeantenne (25) aufweist.

7. System nach einem beliebigen der vorhergehenden Ansprüche, bei dem der Steuerschaltkreis (26) geeignet ist, auf die Sendeantenne (25) einen Strom aufzubringen, der einen Träger und eine Modulation aufweist, wobei die Modulation dem Kennzeichen (Id) der Matte (22) entspricht.

8. System nach einem beliebigen der vorhergehenden Ansprüche, bei dem der Bordrechner (76) des Zuges (1) eine Kartographie des Netzes speichert, die eine Position jeder Induktionsschleife (37) jeder Matte (22) zuordnet.

## Claims

1. System for locating trains (12) along the tracks (2) of a railway network for an architecture for automatic control of trains, comprising:
- on the ground, a plurality of mats (22) disposed one following the other along the track, each mat comprising a control circuit (26) and a transmitting antenna (25) which is connected to the control circuit, the transmitting antenna being configured in order to define, over the totality of the mat, a plurality of induction loops (37) according to the direction (D) of the track, the control circuit being able to apply, at the input of the transmitting antenna, a signal for supplying with current integrating an identifier (Id) of said mat; and
- on board each train (1) authorised to travel on the track, a receiving antenna (75) which is able to generate a receiving signal correlated to the supply signal of the transmitting antenna, and an onboard calculator (76) connected to the receiving antenna which is able to analyse the receiving signal so as to extract therefrom the identifier of the mat perpendicular to which said receiving antenna is situated and to count a number of induction loops detected since the last change of identifier, said identifier and said number of detected induction loops making it possible to determine the momentary position of the train.

2. System according to claim 1, in which a plurality of control circuits (26) corresponding to the number of mats (22) disposed successively are regrouped and connected in series to each other and with a control calculator (60) situated at the edge of the track (2) in order to form a communication network (61).

3. System according to claim 2, in which the control calculator (60) of a group of mats is able to modify the identifier (Id) stored by the control circuit (26) of a mat (22) of said group.

4. System according to any of the preceding claims, in which the longitudinal dimensions (L0) of the induction loops (37) of a transmitting antenna (25) are constant over the totality of the length (L) of a mat (22) and, preferably, constant from one mat to the other such that the mats are standard mats.

5. System according to any of the preceding claims, in which a control circuit (26) of a mat (22) is connected to a supply line (28) of electric power travelling along the mat, the supply lines of a plurality of successive mats being connected to each other and to a source of electrical power (62).

6. System according to any of the preceding claims, in which a mat (22) comprises a single transmitting antenna (25).

7. System according to any of the preceding claims, in which the control circuit (26) is able to apply to the transmitting antenna (25) a current comprising a carrier and a modulation, the modulation corresponding to the identifier (Id) of the mat (22).

8. System according to any of the preceding claims, in which the onboard calculator (76) of a train (1) stores a cartography of the network associating a position with each induction coil (37) of each mat (22).
